# FASCICULE DE BREVET EUROPEEN

(11) **EP 0 727 793 B1**
(45) Date de publication et mention de la délivrance du brevet: **10.05.2000**
(21) Numéro de dépôt: 96400312.3
(22) Date de dépôt: 15.02.1996
(51) Int. Cl.: H01F 27/32

(54) **Bande isolante à bords crantés et bordés, notamment pour transformateur, et transformateur comportant une telle bande isolante**
Isolierband mit Rändern, insbesondere für Transformator, und Tranformator mit einem solchen Isolierband
Insulating tape with edges, in particular for transformer, and transformer provided with such insulating tape

(30) Priorité: 16.02.1995 FR 9501780
(43) Date de publication de la demande: 21.08.1996
(73) Titulaire: LEGRAND, F-87045 Limoges Cédex (FR); LEGRAND SNC, F-87045 Limoges (FR)
(72) Inventeur: Scheer, Jean-Luc, 76730 St. Ouen le Mauger (FR); Vasselin, 76550 Hautot sur Mer (FR)
(74) Mandataire: CABINET BONNET-THIRION

(56) Documents cités:
- US-A- 3 533 037

## Description

La présente invention concerne d'une manière générale les bandes isolantes du type de celles mises en oeuvre, notamment, dans certains transformateurs, pour assurer une isolation diélectrique entre deux enroulements.

Ces deux enroulements sont bobinés sur une même carcasse, entre les joues que présente celle-ci à ses extrémités.

Après le bobinage d'un premier de ces enroulements, il est usuel de l'enrubanner de plusieurs tours d'une bande isolante, avant de procéder au bobinage du deuxième.

Cette bande isolante, qui, tout en étant d'épaisseur relativement faible, est semi-rigide, a, par exemple, une structure composite, en associant une couche de matière synthétique à une couche de papier.

Quoi qu'il en soit, elle doit être pliée à l'équerre au contact de chacune des joues de la carcasse, pour assurer à cet endroit la continuité de l'isolation diélectrique.

Elle doit conjointement pouvoir suivre la courbure de la carcasse, soit continûment, s'il s'agit d'une carcasse de section transversale circulaire, soit ponctuellement, le long des arêtes de cette carcasse, s'il s'agit d'une carcasse de section transversale polygonale, et, par exemple, rectangulaire.

Pour que la bande isolante puisse en conséquence être cintrée sans se déchirer, il est usuel de cranter ses bords, c'est-à-dire d'affecter au moins localement chacun de ceux-ci de fentes, qui, s'étendant globalement transversalement à compter de leur tranche, délimitent entre elles des crans.

Cette disposition donne satisfaction, mais elle a pour inconvénient de pouvoir être éventuellement à l'origine de fuites, si, sous l'effet conjugué de l'écartement des crans et du chevauchement de ceux-ci, notamment dans les angles, les fentes de tours successifs viennent malencontreusement à plus ou moins coïncider.

Pour minimiser ce risque, les réglementations normatives en la matière imposent de prévoir un tour supplémentaire, ce qui en pratique conduit à ce jour à enrouler sur au moins quatre tours la bande isolante mise en oeuvre.

Il n'est pas rare, cependant, que, même dans ces conditions, les essais d'isolation diélectrique à satisfaire, nécessairement effectués à une tension élevée, par exemple 4000 volts, n'aboutissent à un claquage.

Dans le brevet américain No 3 533 037, il est superposé, à la bande isolante, un ruban isolant, susceptible d'allongement, qui, formé d'un ruban adhésif double face, n'intervient en pratique que pour la seule fixation de cette bande isolante.

De largeur inférieure à celle de la bande isolante, ce ruban isolant ne recouvre pas les crans de celle-ci le long de ses bords crantés.

Il n'est donc pas en mesure d'assurer par lui-même toute l'isolation diélectrique nécessaire.

La présente invention a d'une manière générale pour objet une disposition permettant au contraire d'assurer cette isolation diélectrique.

De manière plus précise, elle a tout d'abord pour objet une bande isolante, du genre dont l'un au moins des bords est cranté, ledit bord étant au moins localement affecté de fentes, qui, s'étendant globalement transversalement à compter de sa tranche, délimitent des crans entre elles, cette bande isolante étant d'une manière générale caractérisée en ce que, un ruban isolant, susceptible d'allongement, lui étant assujetti, le long de son bord cranté, sur l'une au moins des faces de celui-ci, ce ruban isolant recouvre en continu ses crans, en s'étendant en largeur de la tranche de son bord cranté jusqu'à la racine, au moins, des fentes de celui-ci ; elle a encore pour objet tout transformateur comportant au moins un tour d'une telle bande isolante entre deux enroulements.

En pratique, la capacité d'allongement du ruban isolant mis en oeuvre suivant l'invention lui permet avantageusement de s'étirer sans rupture lorsque la bande isolante est cintrée, en sorte que, malgré l'écartement des crans de celle-ci, il assure une solution de continuité entre ces crans, en évitant ainsi toute fuite d'isolation diélectrique à leur endroit.

Il s'agit par exemple d'un simple ruban adhésif.

Les objets de l'invention, leurs caractéristiques et leurs avantages, ressortiront d'ailleurs de la description qui va suivre, à titre d'exemple, en référence aux dessins schématiques annexés sur lesquels :
la figure 1 est une vue partielle en plan d'une bande isolante de l'art antérieur ;
la figure 2 est, avec un arrachement local, une vue partielle en plan d'une bande isolante suivant l'invention ;
la figure 3 est, à échelle supérieure, une vue partielle en coupe transversale de cette bande isolante, suivant la ligne III-III de la figure 2 ;
les figures 4A, 4B, 4C sont des vues partielles en perspective illustrant la mise en oeuvre de cette bande isolante dans un transformateur, avec un arrachement local pour la figure 4B.

Tel qu'illustré sur les figures 4A, 4B, 4C, il s'agit, par exemple, d'assurer une isolation diélectrique entre deux enroulements 10P, 10S au sein d'un quelconque transformateur, l'enroulement 10P étant par exemple un enroulement primaire et l'enroulement 10S un enroulement secondaire.

Le transformateur concerné ne relevant pas dans sa totalité de la présente invention, seuls ont été représentés, et seulement en partie, sur les figures 4A, 4B, 4C, ceux de ses éléments qui sont nécessaires à la compréhension de l'invention.

De manière connue en soi, et tel que schématisé sur la figure 4A, le fil llP constitutif de l'enroulement 10P est bobiné sur une carcasse 12, qui, à l'une de ses extrémités, au moins, et, en pratique, à chacune de celles-ci, comporte, transversalement, une joue 13.

Cette carcasse 12 est usuellement en matière synthétique isolante.

Dans la forme de réalisation représentée, sa section transversale est supposée être quadrangulaire, et, par exemple, rectangulaire.

Mais elle pourrait tout aussi bien être circulaire.

Il en est de même pour le contour de la joue 13.

Tel que schématisé sur la figure 4B, il est usuel d'enrubanner, ensuite, suivant un ou plusieurs tours, sur l'enroulement 10P, une bande isolante 14, dont l'un au moins des bords 15, et en pratique chacun de ceux-ci, est cranté, pour pouvoir être plié à l'équerre au contact de la joue 13 correspondante de la carcasse 12 tout en suivant la courbure de cette dernière.

C'est seulement ensuite que, tel que schématisé sur la figure 4C, le fil 11S constitutif de l'enroulement 10S est à son tour bobiné.

A ce jour, et tel que représenté sur la figure 1, chacun des bords crantés 15 de la bande isolante 14 est à nu.

Un tel bord cranté 15 est au moins localement, et en pratique sur toute sa longueur, affecté de fentes 16, qui, s'étendant globalement transversalement à compter de sa tranche 17, sur une fraction seulement de la largeur de l'ensemble, délimitent deux à deux entre elles des crans 18.

Dans la forme de réalisation représentée, les fentes 16 sont établies à un pas régulier, parallèlement les unes aux autres, mais il n'en est pas toujours obligatoirement ainsi.

En outre, dans la forme de réalisation représentée, les fentes 16 sont à lèvres jointives, et leurs racines 19 sont toutes alignées, à distance de la tranche 17, parallèlement à celle-ci.

Tel que représenté sur les figures 2 et 3, le long de l'un au moins des bords crantés 15 de la bande isolante 14, et, en pratique, le long de chacun de ceux-ci, se trouve assujetti, suivant l'invention, sur l'une au moins des faces d'un tel bord cranté 15, un ruban isolant 20, qui recouvre en continu ses crans 18, et qui est susceptible d'allongement.

Les bords crantés 15 de la bande isolante 14 suivant l'invention sont ainsi "bordés".

Dans la forme de réalisation représentée, le ruban isolant 20 s'étend sur l'une et l'autre des deux faces du bord cranté 15 auquel il est assujetti, en contournant en continu la tranche 17 de celui-ci.

Il s'étend, en largeur, de cette tranche 17 jusqu'à la racine 19, au moins, des fentes 16.

En pratique, le ruban isolant 20 s'étend au-delà de cette racine 19 par rapport à la tranche 17, pour recouvrir complètement, en toute sûreté, les crans 18.

Le ruban isolant 20 ainsi mis en oeuvre suivant l'invention est, par exemple, et préférentiellement, un simple ruban adhésif.

Autrement dit, son assujettissement à un bord cranté 15 de la bande isolante 14 résulte du simple collage assuré par le matériau adhésif qu'il porte sur l'une de ses faces.

En pratique, ce ruban isolant 20 doit avoir un coefficient d'allongement supérieur à 50 %, et, préférentiellement, au moins égal à 80 %.

A titre indicatif, et sans qu'il puisse en résulter une quelconque limitation pour l'invention, il peut être précisé que le ruban adhésif vendu sous la référence 6150 par la Société BARNIER et celui vendu sous la référence 7510 par la Société PPI donnent satisfaction.

Le premier est en polychlorure de vinyle, et le deuxième en tétrafluorure de carbone.

La bande isolante 14 elle-même peut de manière traditionnelle être réalisée en un matériau du type de celui vendu sous la désignation commerciale "MYLAR CELLITE" par la Société MICEL.

Il s'agit d'un matériau de structure composite, associant à une couche en matière synthétique une couche en papier.

Ainsi que l'illustrent les figures 4B et 4C, le ruban isolant 20 mis en oeuvre suivant l'invention ne s'oppose pas à l'écartement des crans 18 au droit d'une arête de la carcasse 12.

Il s'étire simplement entre ces crans 18, tout en assurant la continuité recherchée entre ceux-ci.

Préférentiellement, la bande isolante 14 doit être assez rigide pour éviter que, lors de sa mise en place, le ruban isolant 20, et avec lui le bord cranté 15 auquel il est assujetti, ne se replie intempestivement vers l'intérieur de la carcasse 12, en s'écartant de la joue 13 concernée de celle-ci, lorsque, au droit d'une arête de cette carcasse 12, il est soumis à un effort d'allongement non négligeable.

Pour ce faire, l'épaisseur de cette bande isolante 14 est, préférentiellement, au moins égale à 0,14 mm.

Elle peut par exemple être égale à 0,20 ou 0,25 mm.

Bien entendu, la présente invention ne se limite pas à la forme de réalisation et à la forme de mise en oeuvre décrites et représentées, mais englobe toute variante d'exécution.

## Revendications

1. Bande isolante, notamment pour transformateur, du genre dont l'un au moins des bords (15) est cranté, ledit bord (15) étant au moins localement affecté de fentes (16), qui, s'étendant globalement transversalement à compter de sa tranche (17), délimitent des crans (18) entre elles, caractérisée en ce que, un ruban isolant (20), susceptible d'allongement, lui étant assujetti, le long de son bord cranté (15), sur l'une au moins des faces de celui-ci, ce ruban isolant (20) recouvre en continu ses crans (18), en s'étendant en largeur de la tranche (17) du bord cranté (15) jusqu'à la racine (19), au moins, des fentes (16) de celui-ci.

2. Bande isolante suivant la revendication 1, caractérisée en ce que le ruban isolant (20) s'étend au-delà de la racine (19) des fentes (16) du bord cranté (15).

3. Bande isolante suivant l'une quelconque des revendications 1, 2, caractérisée en ce que le ruban isolant (20) a un coefficient d'allongement supérieur à 50 %.

4. Bande isolante suivant la revendication 3, caractérisée en ce que le ruban isolant (20) a un coefficient d'allongement supérieur à 80 %.

5. Bande isolante suivant l'une quelconque des revendications 1 à 4, caractérisée en ce que le ruban isolant (20) s'étend sur l'une et l'autre des faces du bord cranté (15), en contournant en continu la tranche (17) de celui-ci.

6. Bande isolante suivant l'une quelconque des revendications 1 à 5, caractérisée en ce que le ruban isolant (20) est un ruban adhésif.

7. Bande isolante suivant l'une quelconque des revendications 1 à 6, caractérisée en ce que son épaisseur est au moins égale à 0,14 mm.

8. Transformateur, du genre comportant au moins un tour de bande isolante entre deux enroulements, caractérisé en ce que ladite bande isolante (14) est conforme à l'une quelconque des revendications 1 à 7.

## Patentansprüche

1. Isolierband insbesondere für Transformator, von dem mindestens einer der Ränder (15) gezahnt ist, wobei dieser Rand (15) mindestens örtlich mit Schlitzen (16) versehen ist, die sich im wesentlichen quer von seiner Kante (17) aus erstrecken und miteinander Zähne (18) abgrenzen, dadurch gekennzeichnet, daß an ihm ein dehnbarer Isolierstreifen (20) längs seines gezahnten Randes (15) auf mindestens einer seiner Seiten angebracht ist, wobei dieser Isolierstreifen (20) seine Zähne (18) durchgängig bedeckt, indem er sich in der Breite von der Kante (17) des gezahnten Randes (15) mindestens bis zur Wurzel (19) seiner Schlitze (16) erstreckt.

2. Isolierband nach Anspruch 1, dadurch gekennzeichnet, daß der Isolierstreifen (20) sich über die Wurzel (19) der Schlitze (16) des gezahnten Randes (15) hinaus erstreckt.

3. Isolierband nach einem der Ansprüche 1, 2, dadurch gekennzeichnet, daß der Isolierstreifen (20) einen Dehnungskoeffizient von über 50% hat.

4. Isolierband nach Anspruch 3, dadurch gekennzeichnet, daß der Isolierstreifen (20) einen Dehnungskoeffizient von über 80% hat.

5. Isolierband nach einem der Ansprüche 1 bis 4, dadurch gekennzeichnet, daß der Isolierstreifen (20) sich auf beiden Seiten des gezahnten Randes (15) erstreckt, indem er durchgängig um dessen Kante (17) herumgeschlagen ist.

6. Isolierband nach einem der Ansprüche 1 bis 5, dadurch gekennzeichnet, daß der Isolierstreifen (20) ein Klebstreifen ist.

7. Isolierband nach einem der Ansprüche 1 bis 6, dadurch gekennzeichnet, daß seine Dicke mindestens gleich 0,14 mm ist.

8. Transformator mit mindestens einer Windung Isolierband zwischen zwei Wicklungen, dadurch gekennzeichnet, daß dieses Isolierband (14) gemäß einem der Ansprüche 1 bis 7 ist.

## Claims

1. An insulating strip, in particular for a transformer, of the kind in which one at least of the edges (15) is notched, said edge (15) being at least locally provided with slits (16) which, extending generally transversely from its edge face (17), delimit tongue portions (18) between them, characterised in that, an insulating band (20) capable of elongation being fixed thereto along its notched edge (15) on one at least of the faces thereof, said insulating band (20) continuously covers its tongue portions (18), extending in respect of width from the edge face (17) of the notched edge (15) to the base (19) at least of the slits (16) therein.

2. An insulating strip according to claim 1 characterised in that the insulating band (20) extends beyond the bases (19) of the slits (16) of the notched edge (15).

3. An insulating strip according to either one of claims 1 and 2 characterised in that the insulating band (20) has a coefficient of elongation of greater than 50%.

4. An insulating strip according to claim 3 characterised in that the insulating band (20) has a coefficient of elongation of greater than 80%.

5. An insulating strip according to any one of claims 1 to 4 characterised in that the insulating band (20) extends over both of the faces of the notched edge (15), passing continuously around the edge face (17) thereof.

6. An insulating strip according to any one of claims 1 to 5 characterised in that the insulating band (20) is an adhesive band.

7. An insulating strip according to any one of claims 1 to 6 characterised in that the thickness thereof is at least equal to 0.14 mm.

8. A transformer of the kind comprising at least one turn of insulating strip between two windings, characterised in that said insulating strip (14) is in accordance with any one of claims 1 to 7.
